# EUROPÄISCHE PATENTSCHRIFT

(11) **EP 0 846 815 B1**
(45) Veröffentlichungstag und Bekanntmachung des Hinweises auf die Patenterteilung: **22.09.2004**
(21) Anmeldenummer: 97119406.3
(22) Anmeldetag: 06.11.1997
(51) Int. Cl.: E04D 13/035, E05F 1/10

(54) **Dachfenster, insbesondere Schwingflügel-Dachfenster**
Roof window, in particular tilting window
Fenêtre de toit, en particulier fenêtre basculante

(30) Priorität: 04.12.1996 DE 19650190
(43) Veröffentlichungstag der Anmeldung: 10.06.1998
(73) Patentinhaber: ROTO FRANK Aktiengesellschaft, 70771 Leinfelden-Echterdingen (DE)
(72) Erfinder: Frank, Karlheinz, 71111 Waldenbuch (DE)

(56) Entgegenhaltungen:
- EP-A- 0 072 320
- EP-A- 0 649 966
- FR-A- 2 303 916
- GB-A- 1 037 671

## Beschreibung

Die Erfindung betrifft ein Dachfenster, insbesondere Schwingflügel-Dachfenster, mit einem Blendrahmen und einem Flügelrahmen, der mittels gelenkig an ihm angeordneten Hilfsrahmenprofilen um eine Schwingachse schwenkbeweglich gelagert ist, wobei sich die Schwingachse horizontal und etwa im mittleren Bereich am Flügelrahmen befindet, und mit einer vorgespannten Federvorrichtung.

Aus dem deutschen Gebrauchsmuster 74 16 262 ist ein Dachfenster der eingangs genannten Art bekannt. Bei diesem Schwingflügel-Dachfenster ist eine Federvorrichtung vorzusehen, die mit ihrem einen Ende schwenkbar am Blendrahmen befestigt ist und deren anderes Ende an Hilfsrahmenprofilen angreift, die einerseits schwenkbeweglich am Blendrahmen und andererseits schwenkbeweglich am Flügelrahmen gelagert sind. Die Federvorrichtung übt beim Entriegeln des Fensters eine Aufstellkraft auf das jeweilige Hilfsrahmenprofil aus, so daß dies um die Schwenkachse am Blendrahmen verschwenkt wird und auf diese Art und Weise das Verbringen des Flügelrahmens in eine Schwingöffnungsstellung unterstützt.

Unter Schwingflügel-Dachfenster sind Fenster zu verstehen, deren Blendrahmen in die Dachhaut eingebaut sind und deren Fensterflügel um eine etwa in der Mitte vom Fensterflügel liegende Achse schwingbar sind. Derartige Schwingflügel-Dachfenster haben den Vorteil, daß sie zum Reinigen der Außenseite der Verglasung um die Schwingachse derart weit verschwenkt werden können, daß die Außenglasfläche vom Innenraum her gereinigt werden kann. Die Schwingachse bietet somit nicht nur die Möglichkeit der Belüftungsstellung, sondern ferner auch eine einfache Außenglasreinigung.

Ferner sind Dachfenster, insbesondere Wohndachfenster, bekannt, die als Klappfenster ausgebildet sind, das heißt, der Fensterflügel ist im Bereich des oberen Blendrahmenquerprofils schwenkbar gelagert. Während bei einem Schwingfenster infolge der schwerpunktnahen Anordnung der Schwingachse beim Öffnen kein wesentliches Drehmoment aufgebracht werden muß, ist bei einem Klappfenster aufgrund des vom Gewicht des Fensterflügels erzeugten Drehmoments eine entsprechend große Kraft für eine Fensteröffnung aufzubringen. Um dies zu vermeiden, weisen die verschiedenen Klappfensterbauformen Federvorrichtungen oder dergleichen auf, die das erzeugte Drehmoment im wesentlichen abfangen. Es sind auch Klappschwingfenster bekannt, die sowohl eine Klappbewegung als auch eine Schwingbewegung des Fensterflügels zulassen. Die hier vorliegende Erfindung befaßt sich mit Schwingfenstern oder aber auch mit Klappschwingfenstern, das heißt, der Flügelrahmen ist um eine etwa in seinem mittigen Bereich liegende Schwingachse beweglich gelagert.

Um bei einem Schwingflügel-Dachfenster eine besonders kostengünstige Konstruktion zu erzielen, ist es möglich, den Schwingflügel mit einfach gebremsten Drehlagern auszustatten, die in der Mitte der Seitenholme des Flügelrahmens liegen, so daß der Fensterflügel gewichtsmäßig ausbalanciert ist. Befinden sich jedoch -bei einer anderen Bauformdie Drehlager zwar noch im mittigen Bereich, jedoch nicht genau in der Mitte der Seitenholme des Fensterflügels, so läßt sich bei geöffneten Fenster zwar eine bessere Kopffreiheit realisieren, jedoch ist aufgrund der Gewichtsverteilung nunmehr eine Federvorrichtung erforderlich, die die Öffnungsbewegung unterstützt, so daß das Drehmoment abgefangen wird, das in Richtung der Schließstellung wirkt. Für diese Unterstützung ist aus dem deutschen Gebrauchsmuster 75 14 306 bekannt, am Blendrahmen federvorgespannte Schwenkarme anzuordnen, die an ihren freien Enden Rollen tragen, welche sich am Flügelrahmen abstützen und auf diese Art und Weise den Schwingvorgang unterstützen.

Der Erfindung liegt die Aufgabe zugrunde, ein Dachfenster anzugeben, das eine alternative Federvorrichtung zum Öffnen und Schließen des Schwingflügels aufweist.

Diese Aufgabe wird erfindungsgemäß dadurch gelöst, daß die Federvorrichtung als Schwinghilfe zum Unterstützen eines Schwingvorgangs des Flügelrahmens um die Schwingachse ausgebildet ist und mindestens ein am Flügelrahmen einendig schwenkbeweglich befestigtes Federelement aufweist, dessen anderes erstes Ende als mit dem Blendrahmen zusammenwirkendes, freies Ende ausgebildet ist, das mit einer Aufnahme, insbesondere mit einer Gelenkpfanne, am Blendrahmen zusammenwirkt, wobei in einer ersten, durch Verschwenken um das zweite Ende eingenommenen Schwenkposition des Federelements innerhalb eines bestimmten Schwingwinkelbereichs des Flügelrahmens eine Abstützung des freien Endes (erstes Ende) an der Aufnahme erfolgt und bei einer Vergrößerung des Schwingwinkels das freie Ende von der Aufnahme abhebt. Die erfindungsgemäße Federvorrichtung bildet eine Schwinghilfe, das heißt, sie unterstützt den Schwingvorgang des Flügelrahmens um die Schwingachse, die horizontal verläuft und sich etwa im mittigen Bereich des Flügelrahmens befindet. "Mittiger Bereich" bedeutet im Zuge dieser Anmeldung, daß die Schwingachse nicht am oberen beziehungsweise unteren Querholm angeordnet ist, sondern in einer mittigen Zone, wobei auch außermittige Lagen selbstverständlich mit umfaßt sind. Aufgrund der Funktion als Schwinghilfe liegt gegenüber dem Gegenstand des erwähnten deutschen Gebrauchsmusters 74 16 262 eine ganz andere Konstruktion vor, weil die bekannte Einrichtung den Schwingvorgang des Flügelrahmens nicht unterstützt, sondern die dort vorgesehene Federvorrichtung den Hilfsrahmen ausstellt. Ferner ist das Federelement erfindungsgemäß im Bereich des zweiten Endes schwenkbeweglich am Flügelrahmen gehalten und im Bereich des anderen, ersten Endes innerhalb eines bestimmten Schwingwinkelbereichs -beginnend mit der Schließstellung des Flügelrahmens- in Anlage an der Aufnahme, die vorzugsweise eine Art Gelenkpfanne bildet. Wird der Flügelrahmen über den bestimmten Schwingwinkel hinaus bewegt, so hebt das erste, freie Ende von der Gelenkpfanne ab, so daß also keine Behinderung des Schwingvorgangs entstehen kann.

Nach einer Weiterbildung der Erfindung ist vorgesehen, daß das Federelement als im wesentlichen axial wirkendes Federelement, insbesondere Teleskopfederelement, ausgebildet ist. Die axial wirkende Bauform ermöglicht eine einfache Konstruktion und erfordert nur einen geringen Platzbedarf. Unter einem axial wirkenden Federelement sind sämtliche Konstruktionen zu verstehen, die beim axialen Zusammendrücken eine Gegenkraft entfalten. So ist es beispielsweise möglich, eine Art Zylinder-Kolbeneinheit zu verwenden, wobei der Kolben mittels einer Schraubendruckfeder beaufschlagt ist. Ferner kann als Federelement auch eine Gasdruckfeder zum Einsatz gelangen.

Insbesondere kann vorgesehen sein, daß in einer bestimmten Schwenkposition des Federelements, vorzugsweise innerhalb des bestimmten Schwenkbereichs, das freie Ende neben der Aufnahme liegt, so daß keine Abstützung erfolgt. Durch Einnahme dieser bestimmten Schwenkposition stützt sich das Federelement somit nicht an der Aufnahme ab, so daß das Federelement seine völlig ausgefahrene Endposition einnimmt und auch keine Kraft auf den Flügelrahmen ausübt. Dies hat einen hohen Sicherheitswert bei noch nicht eingebauten Dachfenstern. Von beispielsweise auf der Baustelle abgeladenen Dachfenstern -gemäß dem deutschen Gebrauchsmuster 75 14 306-geht die Gefahr aus, daß beispielsweise ein mit seiner Außenseite an einer Wand lehnendes Fenster beim Verbringen des Betätigungsgriffs in Öffnungsstellung der Blendrahmen der die Öffnung bewirkenden Person entgegenspringt, was zu Verletzungen führen kann; und ferner wird das Fenster aus dem Gleichgewicht gebracht. Dieses ungewollte Aufspringen kann nur durch aufwendige zusätzliche Einrichtungen, wie Sicherungsbolzen oder Hebelmechanismen, verhindert werden. Beim erfindungsgemäßen Dachfenster tritt diese Gefahr nicht auf, wenn bei der werkseitigen Vormontage die Schwenkposition des jeweiligen Federelements eingenommen wird, in der das freie Ende neben der Aufnahme liegt, da dann keine Kraft zwischen Blendrahmen und Flügelrahmen wirkt. Wird das erfindungsgemäße Fenster in dieser Position eingebaut, so reicht ein einmaliges Öffnen, so daß das freie Ende des Teleskopfederelements durch die Gewichtskraft in seine "normale" Position gelangt, wobei beim nachfolgenden Schließen des Fensters das freie Ende in die Gelenkpfanne eintritt und auf diese Art und Weise quasi ein automatisches Einhängen des Federelements durch einmaliges weites Öffnen des Fensters erfolgt.

Vorzugsweise ist vorgesehen, daß der Schwenkwinkel des Federelements durch Anschläge begrenzt ist. Dies hat den Vorteil, daß bei einer Öffnungsbewegung des Flügelrahmens kein unschönes und gegebenenfalls die Sicht beeinträchtigendes Federelement vom Flügelrahmen absteht, sondern daß sich das Federelement etwa schräg über den Querschnittsbereich des Flügelrahmens erstreckt. Auf diese Art und Weise wird auch eine Vorausrichtung garantiert, so daß beim Schließen des Flügelrahmens ein sicheres Eintreten des freien Endes in die Gelenkpfanne erfolgt.

Weitere vorteilhafte Ausgestaltungen der Erfindung sind in den Unteransprüchen gekennzeichnet.

Im Zuge dieser Anmeldung wird zumeist nur von einem Federelement gesprochen. Vorzugsweise sind jedoch zwei Federelemente an einem Dachfenster vorgesehen, wobei jeder Längsholm des Flügelrahmens ein derartiges Federelement aufweist. Da die Konstruktion der beiden Federelemente jedoch zur Längsmittelachse des Flügelrahmen identisch ausgebildet ist, soll -der Einfachheit halber- nur ein Federelement beschrieben werden.

Die Zeichnungen veranschaulichen die Erfindung anhand eines Ausführungsbeispiels, und zwar zeigt:
- Figur 1: ein Dachfenster in Schwingstellung,
- Figur 2: das Dachfenster der Figur 1 in noch weiter geöffneter Schwingstellung,
- Figur 3: eine Detailansicht der Befestigung einer Federvorrichtung am Flügelrahmen des Dachfensters,
- Figur 4: eine Ansicht auf die Darstellung der Figur 3 entlang der Linie IV-IV und
- Figur 5: das Dachfenster in Schließstellung, wobei sich die Federvorrichtung in einer entspannten Vormontagestellung befindet.

Die Figur 1 zeigt ein Dachfenster 1 in Seitenansicht, das sich in geöffneter Schwingposition befindet. Das Dachfenster ist als Klapp-Schwingflügel-Dachfenster ausgebildet. Es weist einen Blendrahmen 2 und einen Flügelrahmen 3 auf. Der für den Einbau in eine nicht dargestellte Dachhaut vorgesehene Blendrahmen 2 besitzt zwei parallel zueinander beabstandet verlaufende Längsholme 4 und zwei ebenfalls parallel beabstandet zueinander verlaufende Querholme 5. Entsprechend ist der Flügelrahmen 3 mit zwei parallel beabstandet zueinander verlaufenden Längsholmen 6 sowie zwei parallel beabstandet zueinander verlaufenden Querholmen 7 ausgestattet. Mittels eines Betätigungsgriffs 8, der am unteren Querholm 7 des Flügelrahmens 3 angeordnet ist, läßt sich das Dachfenster 1 manuell betätigen. Den oberen, etwa hälftigen Abschnitten 9 der beiden Längsholme 6 des Flügelrahmens 3 sind Hilfsrahmenprofile 10 zugeordnet, die am Blendrahmen 2 im Bereich des oberen Querholms 5 um eine horizontale Achse 11 und am Flügelrahmen 3 um eine horizontale Achse 12 schwenkbar gelagert sind.

Befindet sich der Flügelrahmen 3 in Schließstellung, so liegen die Hilfsrahmenprofile 10 parallel auf den Längsholmen 6 auf und sind in dieser Position fixiert. Wird der Betätigungsgriff 8 in Klappposition verschwenkt, so bleiben die Hilfsrahmenprofile 10 mit den Längsholmen 6 parallel gekuppelt, und es ist ein Verschwenken des Flügelrahmens 3 um die Achse 11 in Klappstellung möglich. Wird der Betätigungsgriff 8 in Schwingposition verlagert und das Dachfenster 1 geöffnet, so wird die in der Figur 1 gezeichnete Stellung eingenommen. In dieser liegt eine Entkopplung der Hilfsrahmenprofile 10 von den Längsholmen 6 des Flügelrahmens 3 vor, so daß diese um die Achse 12 in Winkelposition zueinander gelangen können, wobei die Hilfsrahmenprofile 10 um die Achse 11 einen Winkel Ó zum Blendrahmen 2 einnehmen und der Flügelrahmen 3 um die Achse 12 relativ zu den Hilfsrahmenprofilen 10 verschwenkt werden kann. Die Achse 12 bildet eine Schwingachse, die es erlaubt, maximal eine etwa 180°-Drehung des Flügelrahmens 3 um die Achse 12 vorzunehmen, wodurch die Außenseite des Flügelrahmens 3 dem Blendrahmen 2 zugekehrt wird, so daß beispielsweise die Außenseite der Verglasung vom Raum her gereinigt werden kann. Zur Führung der Schwingbewegung des Flügelrahmens 3 am Blendrahmen 2 sind Führungszapfen 13 vorgesehen, die an den Längsholmen 6 des Flügelrahmens 3 angeordnet sind und in Längsführungen 14 an den Längsholmen 4 des Blendrahmens 2 eingreifen.

An jedem Längsholm 6 des Flügelrahmens 3 ist schwenkbeweglich um eine Achse 15 eine Federvorrichtung angeordnet, die jeweils als Schwinghilfe 17 ausgebildet ist. Vorzugsweise ist die Federvorrichtung als axial wirkendes Federelement 16, nämlich als Teleskopfederelement 18 ausgestaltet, so daß entgegen einer Rückstellkraft das Bestreben besteht, möglichst eine maximale Länge einzunehmen. Das Teleskopfederelement 18 weist ein Gehäuse 19 auf, in dem sich eine nicht dargestellte Schraubendruckfeder befindet. Vom Gehäuse 19 geht -axialeine feststehende Stützstange 20 aus, die ein freies Ende 21 aufweist, das ein erstes Ende 22 des Federelements 16 bildet. Auf dem der Stützstange 20 gegenüberliegenden Ende des Gehäuses 19 tritt eine bewegliche Kolbenstange 23 aus, die mittels der nicht dargestellten Schraubendruckfeder axial in Austrittsposition vorgespannt ist. Am Ende der Kolbenstange 23 befindet sich ein Kolbenstangenkopf 24, der ein zweites Ende 32 des Federelements 16 bildet, wobei der Kolbenstangenkopf 24 mittels der Achse 15 schwenkbeweglich am zugehörigen Längsholm 6 des Flügelrahmens 3 gelagert ist. Die Kolbenstange 23 kann -axial- in das Gehäuse 19 ein- und ausfedern. Das freie Ende 21 ist vorzugsweise kugelartig verdickt ausgebildet. Es wirkt -in der Schwenkposition gemäß Figur 1- mit einer Abstützung 25 zusammen, die am zugehörigen Längsholm 4 des Blendrahmens 2 angeordnet ist und vorzugsweise eine Gelenkpfanne 26 aufweist, in die das freie Ende 21 eingreift.

Der Figur 3 ist zu entnehmen, daß der Kolbenstangenkopf 24 einen Anschlag 27 aufweist, der als Anschlagfläche 28 ausgebildet ist, welche mit einem Anschlag 29 zusammenwirkt, der am zugehörigen Längsholm 6 des Flügelrahmens 3 befestigt ist und eine Anschlagfläche 30 besitzt. Durch die Anlage der Anschlagflächen 28 und 30 ist -gemäß Figur 3- sichergestellt, daß das Federelement 16 durch die Gravitationskraft nur innerhalb eines bestimmten Schwenkwinkelbereichs um die Achse 15 verschwenken kann, derart, daß die Längsachse des Federelements 16 zur Längsachse des Längsholms 6 des Flügelrahmens 3 maximal einen spitzen Winkel β (Figur 3) einnehmen kann. Auf diese Art und Weise wird verhindert, daß bei geöffnetem Fenster gemäß Figur 1 das Federelement 16 eine Sichtbehinderung darstellt.

Die Schnittdarstellung in Figur 4 zeigt das Federelement 16 -das Gehäuse 19 ist hier nicht dargestellt-, das mit seinem an der Kolbenstange 23 als Anschlagfläche 28 ausgebildeten Anschlag 27 mit der Anschlagfläche 30 des Anschlags 29 in einer Weise zusammenwirkt, daß, wie für die Figur 3 beschrieben, eine Verschwenkung des Federelements 16 nur in einem begrenzten Schwenkwinkelbereich möglich ist. Dadurch wird eine Sichtbehinderung durch die Federvorrichtung 16 bei geöffnetem Fenster vermieden. Die der Schwenkbarkeit des Federelements 16 dienende Achse 15 dient zusätzlich -der Einfachheit halber- der Befestigung des Anschlags 29 am Längsholm 6 des Flügelrahmens 3. Wesentlich ist, daß die Konstruktion von Anschlag 29 und/oder Befestigung so ausgelegt ist, daß sich ein eingeschränkter Schwenkwinkelbereich des Federelements 16 ergibt.

Es ergibt sich folgende Funktion:

Es sei angenommen, daß sich das Dachfenster 1 in geschlossener Stellung befindet. In dieser Stellung ist das Federelement 16 axial zusammengeschoben, das heißt, es befindet sich in vorgespannter Stellung, in der sich das freie Ende 21 an der Abstützung 25 abstützt. Wird der Betätigungsgriff 8 von einer Bedienperson in Schwingposition bewegt, so nimmt das Dachfenster 1 beispielsweise die Position gemäß Figur 1 ein, das heißt, durch die Rückstellkraft des Federelements 16 werden einerseits die Hilfsrahmenprofile 10 in der mit α gekennzeichneten Winkelstellung gemäß Figur 1 gehalten, und ferner wird die Position des Flügelrahmens 3 um die Achse 12 stabilisiert. In der in der Figur 1 gezeigten Position ist das Federelement 16 maximal ausgefahren. Wird nun -von Hand- der Flügelrahmen 3 weiterverschwenkt, so hebt das freie Ende 21 von der eine Abstützung bildenden Aufnahme 25 ab, wie dies in der Figur 2 gezeigt ist. Die Anlage von Anschlagfläche 28 des Kolbenstangenkopfes 24 an der Anlagefläche 30 des Anschlags 29 verhindert, daß in der Position gemäß Figur 2 ein Senkrechtstellen des Federelements 16 eintritt. Wird das Dachfenster 1 wieder geschlossen, so gelangt das freie Ende 21 aufgrund der erwähnten Anschlagposition automatisch in die Aufnahme 25, so daß unter Spannen des Federelements 16 das Dachfenster 1 geschlossen werden kann.

Die Figur 5 verdeutlicht eine Vormontage-Stellung des Federelements 16. In dieser Vormontage-Stellung weist das freie Ende 21 nicht in Richtung auf den oberen Querholm 5 des Blendrahmens 2, sondern in Richtung auf den unteren Querholm 5. Dies ist dadurch erzielt, daß -mittels geeigneter Ausbildung (nicht dargestellt) des Anschlags 29- die Anschlagfläche 30 derart verlagert ist, daß sie einer Drehbewegung des Kolbenstangenkopfes 24 nicht hindernd im Wege steht. Hierdurch läßt sich somit eine Schwenkbewegung (Pfeil 31 im Gegenuhrzeigersinn oder Pfeil 33 im Uhrzeigersinn in Figur 5) des Federelements 16 realisieren, so daß das freie Ende 21 nicht mit der Aufnahme 25 zusammenwirkt. Auf diese Art und Weise besteht somit im geschlossenen Zustand des Dachfensters 1 keine Federvorspannung zwischen Blendrahmen 2 und Flügelrahmen 3, so daß -im noch nicht montierten Zustand des Dachfensters 1- keine Gefahr besteht, wenn versehentlich der Betätigungsgriff 8 verschwenkt wird. Nach einer anderen, nicht dargestellten Ausführungsform ist es auch möglich, daß nicht die in der Figur 5 angedeutete Schwenkbewegung (Pfeil 31) des Federelements 16 zur Erreichung der fabrikseitigen Vormontagestellung durchgeführt wird, sondern daß das freie Ende 21 in Richtung auf den oberen Querholm 5 weist, jedoch nicht in die Gelenkpfanne 26 der Aufnahme 25 eingreift, sondern sich über die Aufnahme 25 erstreckt. Die Federvorrichtung 16 weist in dieser Position ihre maximale Länge auf, wobei zwischen Blendrahmen 2 und Flügelrahmen 3 keine Kräfte wirken und somit ebenfalls eine sichere Vormontageposition erreicht ist.

Wie im einzelnen die Konstruktion des Anschlags 29 ausgestaltet sein muß, um die Stellung gemäß Figur 5 des Federelements 16 zu erreichen, bleibt dem Fachmann überlassen, entscheidend ist lediglich, daß -nach Einbau des Fensters- der Anschlag 29 durch Verlagerung und Festlegung der Anschlagfläche 30 derart positioniert wird, daß nur noch der eingeschränkte Schwenkwinkelbereich des Federelements 16 eingenommen werden kann.

## Patentansprüche

1. Dachfenster, insbesondere Schwingflügel-Dachfenster, mit einem Blendrahmen und einem Flügelrahmen, der mittels gelenkig an ihm angeordneten Hilfsrahmenprofilen um eine Schwingachse schwenkbeweglich gelagert ist, wobei sich die Schwingachse horizontal und etwa im mittigen Bereich am Flügelrahmen befindet und die Hilfsrahmenprofile schwenkbeweglich am Blendrahmen gelagert sind, und mit einer vorspannbaren Federvorrichtung, **dadurch gekennzeichnet, daß** die Federvorrichtung (16) als Schwinghilfe (17) zum Unterstützen eines Schwingvorgangs des Flügelrahmens um die Schwingachse ausgebildet ist und mindestens ein am Flügelrahmen (3) mit einem zweiten Ende (32) schwenkbeweglich befestigtes Federelement (16) aufweist, dessen anderes, erstes Ende (22) als mit dem Blendrahmen (2) zusammenwirkendes, freies Ende (21) ausgebildet ist, das mit einer Aufnahme (25) am Blendrahmen (2) zusammenwirken kann, wobei in einer ersten, durch Verschwenken um das zweite Ende (32) eingenommenen Schwenkposition des Federelements (16) innerhalb eines bestimmten Schwingwinkelbereichs des Flügelrahmens (3) eine Abstützung des freien Endes (21) an der Aufnahme (25) erfolgt und bei einer Vergrößerung des Schwingwinkels das freie Ende (21) von der Aufnahme (25) abhebt.

2. Dachfenster nach Anspruch 1, **dadurch gekennzeichnet, daß** das Federelement (16) als im wesentlichen axial wirkendes Federelement, insbesondere als Teleskopfederelement, (18) ausgebildet ist.

3. Dachfenster nach einem der vorhergehenden Ansprüche, **dadurch gekennzeichnet, daß** in einer bestimmten Schwenkposition des Federelements (16), vorzugsweise innerhalb des bestimmten Schwingwinkelbereichs, das freie Ende (21) neben der Aufnahme (25) liegt, so daß keine Abstützung erfolgt.

4. Dachfenster nach einem der vorhergehenden Ansprüche, **dadurch gekennzeichnet, daß** der Schwenkwinkel des Federelements (16) durch Anschläge (27,29) begrenzt ist.

5. Dachfenster nach einem der vorhergehenden Ansprüche, **dadurch gekennzeichnet, daß** das Federelement (16) eine eine Betätigungsstange in Ausfahrstellung drängende Schraubendruckfeder aufweist.

6. Dachfenster nach einem der vorhergehenden Ansprüche, **dadurch gekennzeichnet, daß** das Federelement (16) als Gasdruckfeder ausgebildet ist.

## Claims

1. Roof window, in particular pivoting roof window, having a window frame and a casement frame, which is mounted pivotably about a pivot axis by means of subframe profiles which are disposed on said casement frame in an articulated manner, the pivot axis being situated horizontally and approximately in the central region on the casement frame and the subframe profiles being mounted pivotably on the window frame, and having a pretensionable spring device, **characterised in that** the spring device (16) is configured as a pivot accessory (17) for assisting a pivot procedure of the casement frame about the pivot axis and has at least one spring element (16) which is secured pivotably on the casement frame (3) by a second end (32), the other first end (22) of which spring element is configured as a free end (21) which cooperates with the window frame (2), which end can cooperate with a receiving means (25) on the window frame (2), support of the free end (21) on the receiving means (25) being effected in a first pivot position of the spring element (16) adopted by means of pivoting about the second end (32), said pivot position being within a specific pivot angle range of the casement frame (3) and, upon increasing the pivot angle, the free end (21) rising away from the receiving means (25).

2. Roof window according to claim 1, **characterised in that** the spring element (16) is configured as a substantially axially acting spring element, in particular as a telescopic spring element (18).

3. Roof window according to one of the preceding claims, **characterised in that**, in a specific pivot position of the spring element (16), preferably within the specific pivot angle range, the free end (21) is positioned adjacent to the receiving means (25), so that no support is effected.

4. Roof window according to one of the preceding claims, **characterised in that** the pivot angle of the spring element (16) is delimited by stop members (27, 29).

5. Roof window according to one of the preceding claims, **characterised in that** the spring element (16) has a helical pressure spring which penetrates an actuation rod in the extended position.

6. Roof window according to one of the preceding claims, **characterised in that** the spring element (16) is configured as a gas pressure spring.

## Revendications

1. Fenêtre de toit, en particulier fenêtre de toit basculante, comprenant un châssis dormant et un châssis ouvrant qui, à l'aide de profilés de châssis auxiliaire disposés de façon articulés contre lui, est logé de façon à pouvoir pivoter autour d'un axe de basculement, l'axe de basculement étant horizontal et sensiblement dans la zone médiane sur le châssis ouvrant et les profilés de châssis auxiliaire étant logés sur le châssis dormant de façon à pouvoir pivoter, et comprenant un dispositif de ressort précontraint,
**caractérisée en ce que**
l'élément à ressort (16) est constitué en tant qu'aide au basculement (17) pour assister un processus de basculement du châssis ouvrant autour de l'axe de basculement et présente au moins un élément à ressort (16) fixé au châssis ouvrant (3) par une deuxième extrémité (32) de façon à pouvoir pivoter, dont l'autre première extrémité (22) est constituée en tant qu'extrémité libre (21) agissant conjointement avec le châssis dormant (2) et qui peut agir conjointement avec une réception (25) du châssis dormant (2), avec, dans une première position de pivotement de l'élément à ressort (16) adoptée par pivotement autour de la deuxième extrémité (32) à l'intérieur d'une zone d'angle de basculement définie du châssis ouvrant (3), un appui de l'extrémité libre (21) sur la réception (25), alors que quand l'angle de basculement augmente, l'extrémité libre (21) décolle de la réception (25).

2. Fenêtre de toit selon la revendication 1,
**caractérisée en ce que**
l'élément à ressort (16) est un élément à ressort agissant pour l'essentiel dans le sens axial, en particulier un élément à ressort télescopique (18).

3. Fenêtre de toit selon l'une quelconque des revendications précédentes,
**caractérisée en ce que**
dans une position déterminée de pivotement de l'élément à ressort (16), de préférence à l'intérieur de la zone d'angle de basculement définie, l'extrémité libre (21) se trouve à côté de la réception (25), si bien qu'aucun appui ne se réalise.

4. Fenêtre de toit selon l'une quelconque des revendications précédentes,
**caractérisée en ce que**
l'angle de pivotement de l'élément à ressort (16) est limité par des butées (27, 29).

5. Fenêtre de toit selon l'une quelconque des revendications précédentes,
**caractérisée en ce que**
l'élément à ressort (16) présente un ressort de pression à boudin poussant en position sortie une barre d'actionnement.

6. Fenêtre de toit selon l'une quelconque des revendications précédentes,
**caractérisée en ce que**
l'élément à ressort (16) est un ressort de pression à gaz.
